# EUROPÄISCHE PATENTSCHRIFT

(11) **EP 1 046 595 B1**
(45) Veröffentlichungstag und Bekanntmachung des Hinweises auf die Patenterteilung: **18.06.2003**
(21) Anmeldenummer: 00890106.8
(22) Anmeldetag: 04.04.2000
(51) Int. Cl.: B65D 77/20

(54) **Teilweise geprägtes Deckelelement für Lebensmittelbehälter**
Partially embossed lid for food containers
Opercule pourvu partiellement de reliefs pour récipient alimentaire

(30) Priorität: 22.04.1999 AT 70999
(43) Veröffentlichungstag der Anmeldung: 25.10.2000
(73) Patentinhaber: TEICH AKTIENGESELLSCHAFT, 3200 Obergrafendorf (AT)
(72) Erfinder: Reiterer, Franz, 3131 Getzersdorf 141 (AT)
(74) Vertreter: Dungler, Karin

(56) Entgegenhaltungen:
- EP-A- 0 149 180
- EP-A- 0 514 803
- WO-A-94/19256
- FR-A- 2 731 986

## Beschreibung

### Technisches Gebiet

Die Erfindung betrifft ein teilweise geprägtes Deckelelement, welches auf den Rand eines Lebensmittelbehälters aufgesiegelt ist, sowie ein Verfahren zum Öffnen eines Lebensmittelbehälters, versehen mit einem auf den Rand des Lebensmittelbehälters aufgesiegelten Deckelelement.

### Stand der Technik

Üblicherweise werden Lebensmittelbehälter für Joghurts, aber auch für Trinkjoghurts, Softdrinks und Molkegetränke mittels Foliendeckeln verschlossen, welche beispielsweise aus Aluminium bestehen. Diese weisen meistens an ihrer Oberseite eine Druckschicht und eine Überlackschicht auf. Zur besseren Entstapelung an den Verpackungsmaschinen ist es ferner vorgesehen, die Oberfläche der Foliendeckel zumindestens teilweise zu prägen. Solche Deckelelemente sind aus dem Dokument FR 2731986 A bekannt. Die Unterseite der Foliendeckel weist eine Heißsiegelschicht auf, durch welche eine luftdichte Verbindung mit dem Rand des Lebensmittelbehälters erzeugt wird. Dennoch muß der Verbraucher zum Öffnen des Lebensmittelbehälters den Foliendeckel leicht vom Behälter schälen können. Wird der Foliendeckel jedoch bei besonders fließfähigen Verpackungsgütem, wie beispielsweise Trinkjoghurts, gänzlich vom Behälter geschält, so kann das Trinkjoghurt leicht ausgeschüttet werden.

Gemäß der DE-A1-195 23 754 wird daher ein Foliendeckel bestehend aus zumindestens zwei Folienschichten, welche mittels Kleber untereinander verbunden, sind vorgeschlagen. Während des Öffnens wird über eine Soll-Reiß-Linie in der dem Lebensmittel zugewandten Folienschicht eine Ausgießöffnung gebildet. Über diese Ausgießöffnung entnimmt der Verbraucher direkt das Lebensmittel, beispielsweise ein Trinkjoghurt.

Dabei kann er jedoch mit Kleberspuren, welche am verbleibenden Foliendeckel vorliegen, in Hautkontakt kommen. Es ist daher relativ schwierig, mittels dieses vorbekannten Foliendeckels die üblichen lebensmittelrechtlichen Erfordernisse zu erfüllen. Ferner ist der vorbekannte Foliendeckel nur mit relativ hohem verfahrenstechnischen Aufwand herzustellen, da die Folienschichten untereinander verklebt werden müssen und zusätzlich die Soll-Reiß-Linie paßgenau in der dem Lebensmittel zugewandten Folienschicht angebracht werden muß.

Aufgabe der vorliegenden Erfindung ist es daher, die aus dem Stande der Technik vorbekannten Nachteile zu vermeiden.

### Darstellung der Erfindung

Erfindungsgemäß wird daher ein Deckelelement der eingangs genannten Art vorgeschlagen, welches dadurch gekennzeichnet ist, daß der glatte Bereich über eine Schwächungslinie vom geprägten Bereich des Deckelelementes getrennt ist, daß der glatte Bereich ebenso wie der geprägte Bereich über eine Siegelnaht dicht mit dem Behälter rand verbunden ist, jedoch eine, gegenüber dem geprägten Bereich reduzierte Siegelnahtfestigkeit aufweist und dadurch einen, den Öffnungsvorgang er leichternden Aufreißbereich darstellt. Vorteilhafterweise ist die Siegelnaht festigkeit im glatten Bereich des Deckelelementes gegenüber jener im geprägten Bereich um mindestens 3 N, gemessen am 15 mm Teststreifen, reduziert. Zur Erleichterung des Öffnungsvorganges kann die Schwächungslinie vorteil-hafterweise zumindestens teilweise perforiert sein. Zur weiteren Erleichterung des Öffnungsvorganges ist vorteilhafterweise im glatten Bereich des Deckelelementes eine Aufreißhilfe, vorzugsweise eine Lasche vorgesehen.

Das Deckelelement besteht vorzugsweise aus einer Aluminiumfolie mit einer Zugfestigkeit von 50 - 200 N/mm².

Die Erfindung betrifft ferner ein Verfahren zum Öffnen eines Behälters für Lebensmittel, versehen mit einem auf den Rand des Lebensmittelbehälters aufgesiegelten Deckelelement, wobei der Behälter derart geöffnet wird,
- daß die Klebekraft der Heißsiegelbeschichtung im glatten Bereich durch Anwendung der Anreißkraft (F), vorzugsweise an der Grifflasche, überwunden wird,
- daß der glatte Bereich vom Behälterflansch geschält wird und
- daß dieser derart eingeleitete Öffnungsmechanismus so lange fortgesetzt wird, bis zumindestens der glatte Bereich des Deckelelementes an der Schwächungslinie vom geprägten Bereich abgetrennt und dadurch die Entnahme des Lebensmittels über eine Ausgießöffnung ermöglicht wird.

Die Entnahme des Lebensmittels, vorzugsweise des Trinkjoghurts, wird in vorteilhafter Weise besonders dadurch erleichtert, daß eine Ausgießvorrichtung, vorzugsweise eine schnabelförmige, am Lebensmittelbehälter vorgesehen ist.

### Kurze Beschreibung der Zeichnungen und ein Weg zur Ausführung der Erfindung

Die Erfindung wird nunmehr anhand der Figuren 1-4 sowie anhand eines Ausführungsbeispieles näher erläutert.
Figur 1 zeigt die Deckelelement-Oberseite (1a) des Deckelelementes (1), welches den geprägten Bereich (2) und den ungeprägten, sohin glatten Bereich (3) aufweist. Im glatten Bereich (3) ist eine Öffnungshilfe in Form einer Lasche (5) vorgesehen. Die Siegelnähte an der Unterseite des Deckelelementes sind mit (6) bzw. (6') angedeutet.
Figur 2 zeigt die Deckelelement-Unterseite (1b) des Deckelelementes (1), wobei im geprägten Bereich (2) der Heißsiegellackauftrag mit (7) bezeichnet wird, während im glatten Bereich (3) der Heißsiegellackauftrag mit (7') bezeichnet wird. Ferner sind die Siegelnähte (6) im geprägten Bereich (2) sowie (6') im glatten Bereich (3) wiedergegeben.
Figur 3 zeigt einen Lebensmittelbehälter (8) für beispielsweise ein Trinkjoghurt (11). Dieser weist den Behälterflansch (10) bzw. eine Ausgießvorrichtung (9) auf. Ferner ist in Figur 3 anhand von Pfeilen die Einwirkung der Anreißkraft (F), welche vom Verbraucher an der Lasche (5) ausgeübt wird, wiedergegeben. Dabei wird die Lasche (5) aufgrund dieser Anreißkraft (F) *von* der Siegelnaht (6') abgeschält, sodaß die Lasche (5) in ihrer strichlierten Form teilweise vom Behälterflansch (10) abgeschält wird.
Figur 4 zeigt den Behälter gemäß Figur 3, wobei durch die vorgenannte Anreißkraft (F) der glatte Bereich (3) bereits gänzlich vom geprägten Bereich (2), insbesondere über die Schwächungslinie (4) abgetrennt wurde. Dadurch entsteht eine fiir die Entnahme des Lebensmittels (11) vorgesehene Ausgießöffhung (12).

Das Deckelelement, wie es in den Figuren 1 und 2 dargestellt ist, wird beispielsweise aus einer Aluminiumfolie mit einer Zugfestigkeit von 50 bis 200 N/mm² hergestellt. Ferner ist es auch möglich, das Deckelelement aus Kunststoff, wie Polypropylen oder Polyethylentercphthalat oder aus Verbunden, bestehend aus Aluminium, Papier oder Kunststoff, herzustellen.

Die teilweise Prägung des Deckelelementes erfolgt, wie in der WO 99/29508 A der Anmelderin offenbart, mit einem über Sensoren gezielt gesteuerten Prägevorgang. Dafür werden über Druckmarken (nicht dargestellt) die geprägten und ungeprägten Bereiche an der Deckelelement-Oberfläche markiert. Durch den gezielt gesteuerten Prägevorgang werden nunmehr der geprägte Bereich (2), der glatte Bereich (3) sowie gleichzeitig die Schwächungslinie (4) erzeugt. Femer ist es möglich, die Schwächungslinie (4) als sogenannte Soll-Reiß-Linie auszubilden, wobei zusätzlich eine Perforierung vorgesehen wird. Anschließend werden die Deckelelemente - wie an sich bekannt - in die Form der Deckelelemente gemäß Figuren 1 und 2 gestanzt, wobei gleichzeitig die Grifflasche (5) ausgebildet wird.

Aufgrund der teilweisen Prägung in der Deckelelement-Oberfläche weist die Heißsiegellackschicht (7') eine gegenüber der Heißsiegellackschicht (7) um zumindestens 3 N reduzierte Siegelnahtfestigkeit auf. Diese Siegelnahtfestigkeit wird anhand von 15 mm dicken Teststreifen einerseits an der geprägten Oberfläche (2) und andererseits an der glatten Oberfläche (3) gemessen. Durch die reduzierte Siegelnahtfestigkeit im glatten Bereich (3), in welchem ebenso die Aufreißhilfe in Form der Lasche (5) vorliegt, ergibt sich eine verbraucherfreundliche Reduzierung der Anreißkraft (F), mit welcher der Öffnungsmechanismus des Lebensmittelbehälters (8) eingeleitet wird.

Der Lebensmittelbehälter (8) kann, wie an sich bekannt, aus tiefziehfähigen Kunststoffmaterialien bestehen und weist den Behälterflansch (10) und, in besonders vorteilhafter Weise, die Ausgießvorrichtung (9) auf.

Diese kann schon während der Herstellung des Lebensmittelsbehälters in Form eines Schnabels ausgebildet werden.

Durch die im glatten Bereich verminderte Anreißkraft (F) kann der Verbraucher in einfacher Weise die Aufreißhilfe im glatten Bereich, nämlich die Lasche (5), von der Siegelnaht (6') abziehen. Der anschließende Öffnungsvorgang erfolgt bis zur Schwächungslinie (4), welche den geprägten Bereich (2) vom glatten Bereich (3) trennt. An der Schwächungslinie (4) wird, wie in Figur 4 dargestellt, der glatte Bereich (3) vom geprägten Bereich (2) des Deckelelementes abgetrennt, sodaß die Ausgießöffnung (12) gebildet wird. Durch diese kann der Verbraucher in hygienisch unbedenklicher Weise das Lebensmittel, beispielsweise das Trinkjoghurt, entnehmen.

### Gewerbliche Anwendbarkeit

Durch das Deckelelement, welches in einfacher Weise hergestellt werden kann, ist es einerseits gewährleistet, daß das Lebensmittel, beispielsweise das Trinkjoghurt, luftdicht verschlossen ist, und daß andererseits dieses durch die gebildete Ausgießöffnung (12) in hygienisch unbedenklicher Weise entnommen werden kann.

## Patentansprüche

1. Teilweise geprägtes Deckelelement (1), welches auf den Rand eines Lebensmittelbehälters aufgesiegelt ist, **dadurch gekennzeichnet, daß** der glatte Bereich (3) über eine Schwächungslinie (4) vom geprägten Bereich (2) des Deckelelementes getrennt ist, daß der glatte Bereich ebenso wie der geprägte Bereich über eine Siegelnaht (6, 6') dicht mit dem Behälterrand verbunden ist, jedoch eine gegenüber dem geprägten Bereich reduzierte Siegelnahtfestigkeit aufweist und dadurch einen, den Öffnungsvorgang erleichternden, Aufreißbereich darstellt.

2. Teilweise geprägtes Deckelelement, welches auf den Rand eines Lebensmittelbehälters aufgesiegelt ist gemäß Anspruch 1, **dadurch gekennzeichnet, daß** die Siegelnahtfestigkeit im glatten Bereich (3) gegenüber jener im geprägten Bereich (2) um mindestens 3 N - gemessen am 15 mm Teststreifen - niedriger ist.

3. Teilweise geprägtes Deckelelement (1), welches auf den Rand eines Lebensmittelbehälters aufgesiegelt ist gemäß Anspruch 1 oder 2, **dadurch gekennzeichnet, daß** zur Erleichterung des Öffnungsvorganges die Schwächungslinie (4) zumindestens teilweise perforiert ist.

4. Teilweise geprägtes Deckelelement (1), welches auf den Rand eines Lebensmittelbehälters aufgesiegelt ist gemäß einem der Ansprüche 1 bis 3, **dadurch gekennzeichnet, daß** zur Erleichterung des Öffnungsvorganges im glatten Bereich (3) des Deckelelementes eine Aufreißhilfe, vorzugsweise eine Lasche (5) vorgesehen ist.

5. Teilweise geprägtes Deckelelement (1), welches auf den Rand eines Lebensmittelbehälters aufgesiegelt ist nach gemäß einem der Ansprüche 1 bis 4, **dadurch gekennzeichnet, daß** das Deckelelement aus einer Aluminiumfolie mit einer Zugfestigkeit von 50-200 N/mm² besteht.

6. Verfahren zum Öffnen eines Behälters (8) für Lebensmittel (11) versehen mit einem gemäß einem der Anspruche 1 bis 5 auf den Rand des Lebensmittelbehälters aufgesiegelten Deckelelement, wobei der Behälter derart geöffnet wird,
- daß die Klebekraft der Heißsiegelbeschichtung (7') im glatten Bereich (3) durch Anwendung der Anreißkraft (F), vorzugsweise an der Grifflasche (5) überwunden wird,
- daß der glatte Bereich (3) vom Behälterflansch (10) geschält wird und
- daß dieser derart eingeleitete Öffnungsmechanismus so lange fortgesetzt wird, bis zumindestens der glatte Bereich (3) des Deckelelementes (1) an der Schwächungslinie (4) vom geprägten Bereich (2) abgetrennt und dadurch die Entnahme des Lebensmittels (11) über die Ausgießöffnung (12) ermöglicht wird.

7. Verfahren nach Anspruch 6, **dadurch gekennzeichnet, daß** die Entnahme des Lebensmittels (11) mittels einer, vorzugsweise schnabelförmigen Ausgießvorrichtung (9) erfolgt,

## Claims

1. Partially embossed lid element (1), which is sealed upon the edge of a food container, **characterised in that** the smooth region (3) is separated from the embossed region (2) of the lid element via a line of weakness (4), **in that** the smooth region, just as the embossed region, is tightly connected to the container edge via a sealing seam (6,6'), but has a reduced sealing seam resistance relative to the embossed region and hence represents a tear-open region which facilitates the opening process.

2. Partially embossed lid element, which is sealed upon the edge of a food container according to claim 1, **characterised in that** the sealing seam resistance in the smooth region (3) is lower relative to that in the embossed region (2) b y at least 3 N - measured on the 15 mm test strip.

3. Partially embossed lid element (1) which is sealed upon the edge of a food container according to claim 1 or 2, **characterised in that** the line of weakness (4) is at least partially perforated in order to facilitate the opening process.

4. Partially embossed lid element (1) which is sealed upon the edge of a food container according to one of the claims 1 to 3, **characterised in that** a tear-off aid, preferably a tab (5), is provided in the smooth region (3) of the lid element in order to facilitate the opening process.

5. Partially embossed lid element (1) which is sealed upon the edge of a food container according to one of the claims 1 to 4, **characterised in that** the lid element comprises an aluminium foil with a tensile strength of 50 - 200 N/mm².

6. Method for opening a container (8) for food (11), provided with a lid element which is sealed upon the edge of the food container according to one of the claims 1 to 5, the container being opened such that
- the adhesive strength of the heat sealing coating (7') in the smooth region (3) is overcome by application of the tear-initiation force (F), preferably on the gripping tab (5),
- the smooth region (3) of the container flange (10) is peeled and
- the opening mechanism initiated in this manner is continued until at least the smooth region (3) of the lid element (1) is separated from the embossed region (2) at the line of weakness (4) and hence the removal of the food (11) via the pouring opening (12) is made possible.

7. Method according to claim 6, **characterised in that** the removal of the food (11) is effected by means of a preferably spout-shaped pouring device (9).

## Revendications

1. Opercule (1) partiellement gaufré, qui est scellé sur le bord d'un récipient à produit alimentaire, **caractérisé en ce que** la portion lisse (3) est séparée de la portion gaufrée (2) de l'opercule par une ligne d'affaiblissement (4), **en ce que** la portion lisse ainsi que la portion gaufrée est liée de manière étanche au bord du récipient par un cordon de scellage (6, 6'), mais présente une résistance à l'arrachement réduite par rapport à la portion gaufrée et forme ainsi une zone d'arrachement facilitant l'ouverture.

2. Opercule (1) partiellement gaufré scellé sur le bord d'un récipient à produit alimentaire selon la revendication 1, **caractérisé en ce que** la résistance du cordon de scellage dans la portion lisse (3) est plus faible que dans la portion gaufrée (2) d'au moins 3 N, - mesuré sur une bande de test de 15 mm.

3. Opercule (1) partiellement gaufré scellé sur le bord d'un récipient à produit alimentaire selon la revendication 1 ou 2, **caractérisé en ce que** pour faciliter l'ouverture, la ligne d'affaiblissement (4) est au moins partiellement perforée.

4. Opercule (1) partiellement gaufré scellé sur le bord d'un récipient à produit alimentaire selon une des revendications 1 à 3, **caractérisé en ce que** pour faciliter l'ouverture, une aide à l'arrachement, de préférence une languette (5), est prévue dans la portion lisse (3).

5. Opercule partiellement gaufré scellé sur le bord d'un récipient à produit alimentaire selon une des revendications 1 à 4, **caractérisé en ce que** l'opercule est formé d'un film d'aluminium présentant une résistance à la traction de 50-200 N/mm².

6. Procédé pour ouvrir un récipient (8) pour produits alimentaires (11), pourvu d'un opercule partiellement gaufré, scellé sur le bord du récipient à produit alimentaire selon une des revendications 1 à 5, selon lequel le récipient est ouvert de manière telle
• que la force d'adhérence de la couche de scellage (7') dans la portion lisse (3) est vaincue par application de la force d'arrachement (F), appliquée de préférence au niveau de la languette (5),
• que la portion lisse (3) est décollée du rebord de récipient (10), et
• que le mécanisme d'ouverture est poursuivi jusqu'à ce qu'au moins la portion lisse (3) de l'opercule (1) soit séparée de la portion gaufrée (2) le long de la ligne d'affaiblissement (4) et qu'ainsi il soit possible de prélever le produit alimentaire (11) à travers l'ouverture verseuse (12).

7. Procédé selon revendication 6, **caractérisé en ce que** le prélèvement du produit alimentaire (11) a lieu à l'aide d'une ouverture verseuse (9), de préférence en forme de bec.
